# EUROPÄISCHE PATENTSCHRIFT

(11) **EP 1 667 882 B1**
(45) Veröffentlichungstag und Bekanntmachung des Hinweises auf die Patenterteilung: **25.04.2007**
(21) Anmeldenummer: 04769488.0
(22) Anmeldetag: 27.09.2004
(51) Int. Cl.: B61B 12/04

(54) **DÄMPFUNGSVORRICHTUNG FÜR ZUGSEILE VON SEILBAHNEN**
DAMPING DEVICE FOR TRACTION ROPES OF CABLE CARS
DISPOSITIF D'AMORTISSEMENT POUR CABLES TRACTEURS DE TELEPHERIQUES

(30) Priorität: 03.10.2003 IT BZ20030050
(43) Veröffentlichungstag der Anmeldung: 14.06.2006
(73) Patentinhaber: High Technology Investments B.V., 2451 VW Leimuiden (NL)
(72) Erfinder: PABST, Otto, I-39037 Rio Pusteria (IT)
(74) Vertreter: Faraggiana, Vittorio
(86) Internationale Anmeldenummer: PCT/IB2004/003141
(87) Internationale Veröffentlichungsnummer: WO 2005/032901

(56) Entgegenhaltungen:
- EP-A- 0 640 518
- EP-A- 1 209 055
- AT-B- 315 910
- AT-B- 342 655
- AT-B- 390 926
- FR-A- 2 670 452

## Beschreibung

Die vorliegende Erfindung bezieht sich auf eine Dämpfungsvorrichtung für Zugseile von Seilbahnen gemäß dem Oberbegriff des Anspruchs 1.

Seilbahnen dieser Art umfassen ein zwischen einer Talund einer Bergstation gespanntes Tragseil und ein Zugseil, das sich in den entsprechenden Stationen durch jeweils eine Scheibe umgelenkt kontinuierlich bewegt wird, von denen eine eine Antreibscheibe ist. Auf dem Tragseil laufen die Fahrwerke der Kabinen, die an den Fahrwerken selbst über eine Aufhängung angehängt sind, die mit dem Zugseil über eine Klemme kuppelbar sind. Die Klemme selbst weist in diesem Fall einen Klemmrücken auf einer der Backen auf, der vom Zugseil nach unten ragt.

Im Fall wo zwischen der Tal- und Bergstation Stützen vorhanden sind, die das Tragseil in seinem Verlauf über einen Träger und das Zugseil über eine Rollenbatterie abstützen, besteht das Problem, dass die Klemme beim Durchlauf des Fahrwerkes das Zugseil anheben muss, um nicht mit der Rollenbatterie in Berührung zu kommen. Gleich nach dem Durchlaufen des Fahrzeugs legt sich das Zugseil von Neuem auf die Rollenbatterie der Stütze und der Aufprall erzeugt eine Welle bzw. eine Schlagbewegung im Zugseil, die sich längs der Linie ausbreitet, wobei sie zurückgeworfen wird, und die Amplitude bei der Annäherung des Fahrzeuges vor allem wenn sich die Wellenberge der fortgepflanzten und jener zurückgeworfenen Wellen überlagern. Es ist leicht vorstellbar, dass diese Wellen Flatterbewegungen erzeugen und, außer für die Passagiere unangenehm zu sein, eine unlässige Bewegung des Zugseils hervorrufen könnten.

Aus der Veröffentlichung FR-A-2 670 452 ist eine Dämpfungsvorrichtung für Zugseile, umfassend ein Tragseil, das zwischen einer Tal- und einer Bergstation gespannt ist, ein durch Scheiben in Stationen umgelenktes Zugseil, mindestens eine Stütze der Seile, die längs des Verlaufs der Umlaufbahn vorgesehen ist und einen Träger und eine Rollenbatterie trägt, und eine Vielzahl von längs der Tragseile laufenden Kabinen, die am Tragseil über Klemmen kuppelbar sind, wobei am Aufbau der Rollenbatterie bevorzugter Weise am Eingang der Rollenbatterie in Bewegungsrichtung der Kabine ein Hebel angelenkt ist, der an seinem freien Ende ein am Zugseil angreifendes Röllchen trägt, und wobei der Hebel selbst durch Federmittel in Richtung des Zugseils derart belastet ist, so dass das Passieren dieses Röllchens am Rücken der Klemme sanft gestaltet wir und das Zugseil beim Absenken auf die Rollenbatterie begeleitet wird.

Aus diesem Dokument ist überdies eine Dämpfungsvorrichtung für Zugseile von Seilbahnen bekannt, bei der der Hebel durch einen Stossdämpfer gedämpft wird.

Die Aufgabe der vorliegenden Erfindung ist daher das Problem der Wellenerzeugung zu unterdrücken oder zumindest zu reduzieren, indem die Schlag- und Flatterbewegungen in einem Höchstmaß vermieden werden, indem eine Dämmungs- und Stoßauffangvorrichtung geschaffen wird, die die Ursache der Wellenbildung in einem Höchstmaß eingrenzt.

Diese Aufgabe wird erfindungsgemäß im kennzeichnenden Teil des Anspruchs 1 gelöst.

Wird am Eingang der Rollenbatterie ein Hebel angelenkt, der an seinem anderen Ende eine am Zugseil angreifende Rolle trägt und wird der Hebel selbst über Federmittel oder Gewichte in Richtung des Zugseils belastet, so legt sich der Klemmrücken oder auch die Auflaufzunge der Klemme, soweit vorhanden, weicher auf diese abgedämpfte Rolle der Rollenbatterie. Die Belastung dieses Hebels wird derart gewählt, dass der Durchlauf auf dieser Rolle auf dem Klemmrücken sanft gestaltet wird wobei der Hebel durch eine Feder belastet und durch einen Stoßdämpfer gedämpft wird und der Stoßdämpfer einstellbar und pneumatischer oder hydraulischer Art ist.

In einem weiteren Ausführungsbeispiel ist dem einer Rolle angelenkte Hebel, bevorzugter Weise vor der ersten Rolle der Rollenbatterie ein zweiarmiger Hebel zugeordnet, von dem einer der Arme im Bereich seines ersten freien Endes an einem Stützaufbau angelenkt und durch eine Druckfeder gegenüber der Rollenbatterie abgestützt, während der andere Arm an seinem freien Ende eine Führung trägt, die auf dem Tragseil läuft, wobei im Hebelknie des zweiarmigen Hebels ein Widerstandsmittel vorgesehen ist, das auf dem an der ersten Rolle angelenkten Hebel läuft, wobei der Hebel mit einem optimalen Abstand niedergedrückt wird, um der Klemme zu erlauben, oberhalb dieser Rolle ohne Überschneidung durchzulaufen.

In einer Variante ist die Führung des zweiten Arms durch eine Kehlröllchen gebildet.

Bevorzugter Weise ist das Widerstandsmittel ein Zapfen oder ein Rädchen.

Weitere Merkmale und Vorteile der Seilbahn gemäß der Erfindung gehen aus den Ansprüchen und der folgenden Beschreibung von zwei bevorzugten, in der beigefügten Zeichnung dargestellten Ausführungsformen hervor. Es zeigen
- Figur 1: eine Seitenansicht einer Einzelheit einer erfindungsgemäßen Seilbahn, und
- Figur 2: eine Einzeleinheit einer Seilbahn in Seitenansicht.

In den Figuren ist mit der Bezugsziffer 1 insgesamt eine Seilbahn angegeben. Eine der beiden Seile ist ein Tragseil 2, das zwischen einer Tal- und einer Bergstation gespannt ist. Das andere Seil ist ein Zugseil 3, das durch entsprechende Scheiben der Tal- und Bergstation mit kontinuierlichem Umlauf umgelenkt wird.

Über eine Aufhängung 4 ist eine nicht gezeigte Kabine auf bekannte Art und Weise mit einem Fahrwerk 5 verbunden, das auf dem Tragseil läuft. Die Aufhängung 4 ist auf bekannte Art und Weise mit einer Klemme 6 versehen, die mit dem Zugseil auf abkuppelbarer Weise gekoppelt ist. Die Klemme 6 weist unten einen Rücken 7 auf, der mit oder ohne Auflaufzunge 8 nach unten ragt. Zwischen der Tal- und Bergstation ist eine Vielzahl von nicht gezeigten Stützen vorgesehen, die mit einem Träger 9 für das Tragseil 2 und eine Rollenbatterie 10 versehen sind, in der das Zugseil läuft.

Gemäß der Erfindung ist an der ersten Rolle der Rollenbatterie an der Anlenkung 11 ein Hebel 12 in Eingriff, der an seinem freien Ende ein Kehlröllchen 13 trägt, das durch eine Feder 14 in Richtung des Zugseils belastet und in seiner Bewegung durch einen Stoßdämpfer 15 gedämpft ist.

An der Stütze ist an einer Anlenkung 17 ein Arm 18 eines zweiarmigen Winkelhebels 19 in Eingriff, der mittels einer Feder 20 derart belastet ist, dass der zweite Arm 21 des Hebels 19 über eine Führung 22 am freien Ende des zweiten Arms auf das Tragseil gedrückt wird.

Der zweiarmige Hebel 19 ist im Bereich seines Hebelknies mit einem Bolzen 23 versehen, der den Hebel 12 in Abhängigkeit der Position des Tragseils verstellt.

Es liegt nahe, dass zahlreiche Varianten vorgesehen werden können, ohne den Schutzbereich der vorliegenden Erfindung zu verlassen:

So z.B. können sowohl der Bolzen 23 als auch die Führung 22 jeweils durch ein Röllchen zur Herabsetzung der Reibung ersetzt werden.

## Patentansprüche

1. Dämpfungsvorrichtung für Zugseile von Seilbahnen, umfassend ein Tragseil (2), das zwischen einer Tal- und einer Bergstation gespannt ist, ein durch Scheiben in den Stationen umgelenktes Zugseil (3), mindestens eine Stütze (9) der Seile (2, 3), die längs des Verlaufs der Umlaufbahn vorgesehen ist und einen Träger und eine Rollenbatterie trägt, und eine Vielzahl von längs der Tragseile (2) laufenden Kabinen (4), die am Zugseil (3) über Klemmen (6) kuppelbar sind, wobei am Aufbau der Rollenbatterie bevorzugter Weise am Eingang der Rollenbatterie in Bewegungsrichtung (16) der Kabine ein Hebel (12) angelenkt ist, der an seinem freien Ende ein am Zugseil (3) angreifendes Röllchen (13) trägt, wobei das Passieren dieses Röllchens am Rücken der Klemme (6) sanft gestaltet und das Zugseil beim Absenken auf die Rollenbatterie begleitet wird, und wobei der Hebel (12) durch eine Feder (14) oder ein Gewicht in Richtung des Zugseils (3) belastet und durch einen Stoßdämpfer (15) gedämpft wird, **dadurch gekennzeichnet, dass** der Stoßdämpfer (15) einstellbar und pneumatischer oder hydraulischer Art ist.

2. Dämpfungsvorrichtung nach Anspruch 1, **dadurch gekennzeichnet, dass** dem an der Struktur der Rollenbatterie oder an der Stütze (9) angelenkten Hebel (12) ein zweiarmiger Hebel (19) zugeordnet ist, von dem einer (18) der Arme im Bereich seines freien Endes an der Stütze (9) angelenkt und durch eine Druckfeder (20) gegenüber der Stütze (9) abgestützt ist, während der andere Arm (21) an seinem freien Ende eine Gleitführung (22) auf dem Tragseil trägt, wobei der zweiarmige Hebel (19) im Bereich seines Knies mit einem Widerstandsmittel (23) versehen ist, der den Hebel (12) in Abhängigkeit der Position des Tragseils verstellt wird, wobei die Schwingungen des Seils selbst gedämpft werden.

3. Dämpfungsvorrichtung nach Anspruch 2, **dadurch gekennzeichnet, dass** die Gleitführung (22) des zweiten Arms (21) durch ein Kehlröllchen gebildet wird.

4. Dämpfungsvorrichtung nach Anspruch 2, **dadurch gekennzeichnet, dass** das Widerstandsmittel (23) ein Bolzen oder ein Röllchen ist.

## Claims

1. A damping device for traction ropes of cable cars comprising a carrying cable or rope (2), stretched taut between a station located downstream and one located upstream, a traction rope (3) driven back into the stations by pulleys, at least one supporting means (9) for the ropes (2, 3), provided along the layout of the cableway and carrying a support and a roller-bed, and a plurality of cages (4) running along the carrying cables (2) and adapted to be coupled to the tractor rope (3) by means of clamps (6), a lever (12) being articulated on the roller-bed structure, preferably at the entry of the roller-bed in the movement direction (16) of the cages, said lever carrying a roller (13) at its free end, which roller is engaged on the tractor rope (3), passage of said roller on the top surface of the clamp (6) being smoothed and the tractor rope being accompanied on its lowering onto the roller-bed, the lever (12) being loaded by a spring (14) or a weight towards the tractor rope (3) and damped by a shock absorber (15), **characterised in that** the shock absorber (15) is adjustable and is of the pneumatic or hydraulic type.

2. A damping device as claimed in claim 1, **characterised in that** a two-armed lever (19) is associated with the lever (12) articulated on the roller-bed structure or the supporting means (9), one (18) of the arms of said lever (19) being articulated, at its free end, on the supporting means (9) and being borne by a compression spring (20) relative to the support (9), while the other arm (21) at its free end carries a guide (22) sliding on the carrying cable, the two-armed lever (19) being provided at its elbow, with an opposition means (23) adapted to shift the lever (12) depending on the position of the carrying cable thus damping the vibrations of the rope itself.

3. A damping device as claimed in claim 2, **characterised in that** the guide (22) of the second arm (21) consists of a grooved roller.

4. A damping device as claimed in claim 2, **characterised in that** the opposition means (23) is a bolt or a roller.

## Revendications

1. Dispositif d'amortissement pour câbles tracteurs de téléphériques, comprenant un câble porteur (2), tendu entre une station à l'aval et une à l'amont, un câble tracteur (3) renvoyé dans les stations par des poulies, au moins un appui (9) pour les câbles (2, 3), prévu le long du tracé de la télécabine et portant un support et une série de rouleaux, et une pluralité de cabines (4) défilant le long des câbles porteurs (2) et destinées à l'accouplement au câble tracteur (3) par l'intermédiaire d'étaux (6), un levier (12) étant articulé sur la structure de la série de rouleaux, de préférence à l'entrée de la série de rouleaux dans la direction de mouvement (16) des cabines, ce levier portant à son extrémité libre un galet (13) engagé au câble tracteur (3), le passage de ce galet sur le dos de l'étau (6) étant adouci et le câble tracteur étant accompagné lors de sa descente sur la série de rouleaux, le levier (12) étant armé par un ressort (14) ou un poids vers le câble tracteur (3) et amorti par un amortisseur (15), **caractérisé en ce que** l'amortisseur (15) est réglable et est de type pneumatique ou hydraulique.

2. Dispositif d'amortissement selon la revendication 1, **caractérisé en ce qu'**un levier à deux bras (19) est associé au levier (12) articulé sur la structure de la série de rouleaux ou sur l'appui (9), l'un des deux bras (18) dudit levier (19) étant articulé à son extrémité libre sur l'appui (9) et étant soutenu par une ressort de compression (20) par rapport au support (9), alors que l'autre bras (21) porte à son extrémité libre un guidage (22) coulissant sur le câble porteur, le levier à deux bras (19) étant muni, auprès de son coude, d'un moyen d'opposition (23) apte à déplacer le levier en fonction de la position du câble porteur en amortissant les vibrations du câble lui-même.

3. Dispositif d'amortissement selon la revendication 2, **caractérisé en ce que** le guidage (22) du deuxième bras (21) est formé d'un galet à gorge.

4. Dispositif d'amortissement selon la revendication 2, **caractérisé en ce que** le moyen d'opposition (23) est un boulon ou un galet.
